# EUROPÄISCHE PATENTANMELDUNG

(11) **EP 0 139 222 A2**
(43) Veröffentlichungstag der Anmeldung: **02.05.1985**
(21) Anmeldenummer: 84111117.2
(22) Anmeldetag: 18.09.1984
(51) Int. Cl.: E04F 13/14, E04F 19/06

(54) **Wandbefestigungsclip für C-Profilschienen**

(30) Priorität: 20.10.1983 DE 3338038
(71) Anmelder: Richter-System GmbH & Co. KG, D-64347 Griesheim (DE)
(72) Erfinder: Brandt, Horst, Dr.-Ing., D-6108 Weiterstadt (DE)
(74) Vertreter: Katscher, Helmut, Dipl.-Ing.

(57) **Zusammenfassung**

Zur Befestigung von C-Profilschienen (11) an einer Wand oder einer Decke dient ein aus Blech bestehender Wandbefestigungsclip (1). Eine Grundplatte (2), ist an zwei gegenüberliegenden Rändern jeweils mit einer oberen Rinnenwand (6) verbunden, die zusammen mit einer unteren Rinnenwand (8) jeweils eine nach außen geöffnete Aufnahmerinne (10) bildet Die untere Rinnenwand (8) ist nach außen und zur Grundplatte (2) ansteigend angeordnet. In die so gebildete Aufnahmerinne (10) ragt einer der beidennach innen gerichteten Randflansche (14) der C-Profilschiene (11) und wird dort in hakenartigem Eingriff formschlüssig gehalten.

## Beschreibung

Die Erfindung betrifft einen Wandbefestigungsclip

aus Blech für C-Profilschienen mit einer Grundplatte mit mindestens einem Schraubloch, deren beide einander gegenüberliegende Ränder jeweils mit einem Rastbügel für einen der beiden Randflansche der C-Profilschiene verbunden sind.

Mit derartigen Wandbefestigungsclips werden C-Profilschienen an Wand- und Deckenflächen befestigt. Die C-Profilschienen dienen zur Aufnahme einer Wand- oder Deckenbekleidung, beispielsweise aus Gipskartonplatten, die an den C-Profilschienen angebracht werden.

Die Vandbefestigungsclips werden an der Wand bzw. Decke angeschraubt, bevor die C-Profilschienen daran befestigt werden. Die Befestigung der C-Profilschienen erfolgt durch Aufdrücken und Einrasten.Bei bekannten Wandbefestigungsclips sind die Rastbügel,die jeweils einen der beiden Randflansche der C-Profilschiene halten, als einfache Federbügel ausgeführt, die eine schräg oder gekrümmt in das Innere der C-Profilschiene ragenden Federschenkel aufweist. Die Verbindung der Randflansche der C-Profilschienen mit dem Rastbügel ist hierbei nur federnd, d.h. wenn die C-Profilschiene mit ausreichend hoher Kraft vom Wandbefes tigungsclip abgezogen wird, verformen sich die Rastbügel und geben die C-Profil₋ schiene frei.

Die Tragfähigkeit dieser bekannten Wandbefestigungsclips ist daher verhältnismäßig gering; deshalb sind diese Wandbefestigungsclips nicht geeignet, eine verhältnismäßig schwere Deckenbekleidung zu tragen. Auch hohe Vorsatzschalen für Wände können mit diesen Wandbefestigungsclips nicht ausreichend sicher befestigt werden.

Aufgabe der Erfindung ist es daher, einen Wandbefestigungsclip der eingangs genannten Art zu schaffen, der bei einfachem Aufbau und geringem Materialbedarf eine sehr sichere Befestigung der C-Profilschienen ermöglicht und deshalb geeignet ist, auch eine verhältnismäßig schwere Deckenbekleidung zu tragen.

Diese Aufgabe wird erfindungsgemäß dadurch gelöst, daß jeder Rastbügel eine nach außen geöffnete Aufnahmerinne für den Randflansch der C-Profilschiene bildet und daß die von der Grundplatte abgekehrte, untere Rinnenwand nach außen und zur Grundplatte hin ansteigend verläuft.

Diese untere Rinnenwand bildet daher einen über die gesamte Breite des Wandbefestigungsclips verlaufenden Haken, der sich formschlüssig mit dem Randflansch der C-Profilschiene verbindet. Die C-Profilschiene kann nur durch eine so hohe Kraft vom Wandbefestigungsclip gelöst werden, daß der Wandbefestigungsclip bleibend verformt wird, d.h. die Aufnahmerinne muß vollständig aufgebogen werden, bevor sie den Randflansch der C-Profilschiene freigibt, oder dieser Randflansch muß so verformt werden, daß er sich vom Wandbefestigungsclip löst. Diese beiden Belastungsfälle setzen eine Kraft voraus, die wesentlich höher ist als die höchsten auftretenden Belastungen; deshalb ist die Tragfähigkeit dieses Wandbefestigungsclips sehr hoch. Auch hohe Wand-Vorsatzschalen und schwere Deckenbekleidungen können mit ausreichender Sicherheit getragen werden. Der Werkstoffbedarf für die Herstellung des Wandbefestigungsclips ist sehr gering, zumal wegen der hohen Formsteifigkeit der Aufnahmerinne für den Rand- _{'}flansch der C-Profilschiene die Verwendung von dünnem Blech möglich ist.

Zur Versteifung der den Randflansch der C-Profilschiene tragenden unteren Rinnenwand kann deren äußerer Rand mit einem nach innen umgefalteten Randstreifen verbunden sein, der entwederan der unteren Rinnenwand anliegt oder frei in die Aufnahmerinne hineinragt. Insbesondere bei der üblichen, im Querschnitt halbkreisförmigen Ausführung der Randflansche der C-Profilschiene_ergibt sich dabei ein hakenartiger Eingriff der miteinander verbundenen Teile, dere ohne deren bleibende Verformung und Zerstörung nicht wieder zu lösen ist.

Weitere vorteilhafte Ausgestaltungen sind Gegenstand von Unteransprüchen.

Die Erfindung wird nachfolgend an Ausführungsbeispielen näher erläutert, die in der Zeichnung dargestellt sind.

Es zeigt
Fig. 1 in räumlicher Darstellungsweise einen Wandbefestigungsclip mit einem Abschnitt einer daran angebrachten C-Profilschiene und
Fig. 2
bis 5 vergräßerte Teildarstellungen des Randbereichs von Wandbefestigungsclips in unterschiedlichen Ausführungsformen.

Der in der Zeichnung dargestellte vereinfachend als Wandbefestigungsclip bezeichnete Wand- und Deckenbefestigungsclip 1 für C-Profilschienen besteht aus Blech und weist eine rechteckige Grundplatte 2 auf, die mindestens ein Schraubloch hat, beim dargestellten Ausführungsbeispiel ein Langloch 3. Beiderseits des Langlochs 3 sind Sicken 4 zur Versteifung der Grundplatte 2 angeordnet. Der Wandbefestigungsclip 1 kann mittels einer (nicht dargestellten) Befestigungsschraube, die durch das Schraubloch 3 ragt, an einer Decke oder einer Wand eines Gebäudes befestigt werden. Von zwei einander gegenüberliegenden Rändern der Grundplatte 2 sind kurze Stegabschnitte-5 nach unten abgewinkelt. Diese Stegabschnitte 5 gehen jeweils in eine angenähert horizontal nach innen gerichtete obere Rinnenwand 6 über. An ihrer Innenkante ist die obere Rinnenwand 6 nach unten abgewinkelt und über ein bogenförmiges Zwischenstück 7 mit einer unteren Rinnenwand 8 verbunden, die nach außen und oben, d.h. zur Grundplatte 2 hin, ansteigend verläuft.

Bei dem in Fig. 1 gezeigten Ausführungsbeispiel ist der äußere Rand der unteren Rinnenwand 8 mit einem nach innen umgefalteten Randstreifen 9 verbunden. Zwischen der oberen Rinnenwand 6 und der unteren Rinnenwand 8 ist eine sich nach innen erweiternde Aufnahmerinne 10 gebildet, in die der Randstreifen 9 hineinragt.

Eine aus Blech bestehende C-Profilschiene weist eine Stegplatte 12 und davon abgewinkelte Flanschflächen 13 auf. Von den freien Rändern der Flanschflächen 13 erstrecken sich Randflansche 14 nach innen, die beim dargestellten Ausführungsbeispiel im Querschnitt halbkreisförmig gekrümmt sind. Wenn die C-Profilschiene 11 an dem Wandbefestigungsclip 1 angebracht ist, ragen diese beiden Randflansche 14 in die Aufnahmerinne 10 hinein und greifen dort hinter die Randstreifen 9, so daß - im Querschnitt gesehen - eine hakenartige Verklammerung des Befestigungsclips 1 mit der C-Profilsohiene 11 erfolgt.

Um die C-Profilschiene 11 am Wandbefestigungsclip 1 anzubringen, wird die C-Profilschiene 11 so gegen den Wandbefestigungsclip 1 gedrückt, daß die beiden Randflansche 14 an der Außenseite der unteren Rinnenwände 8 nach außen gedrückt werden. Die C-Profilschiene 11 wird dadurch so weit aufgeweitet, bis die Randflansche 14 in die Aufnahmerinne 10 einrasten können.

In Fig. 1 ist als Ausführungsbeispiel gezeigt, daß die C-Profilschiene 11 beispielsweise eine strichpunktiert angedeutete Deckenbekleidung 15 tragen kann.

Abweichend von dem Ausführungsbeispiel nach Fig. 1 kann der Deckenbefestigungsclip 1 auch so ausgeführt sein, daß die untere Rinnenwand 8 an ihrem äußerenRand keinen nach innen geßlteten Randstreifen 9 mehr aufweist. Auch bei dieser Ausführungsform ergibt sich bereits der formschlüssige, hakenartige Eingriff des Randflansches 14 in die Aufnahmerinne 10.

Demgegenüber ist in Fig. 3 eine Ausführungsform dargestellt, bei der der sich an den äußeren Rand der unteren Rinnenwand 8 anschließende Randstreifen 9 horizontal, d.h. angenähert parallel zur oberen Rinnenwand 6 in die Aufnahmerinne 10 hineinragt und an seiner inneren, freien Kante 16 nach unten abgewinkelt ist. Dadurch ergibt sich eine besonders wirksame Versteifung dieser Randkante. Eine entsprechende Versteifung, die ebenfalls die Verwendung von verhältnismäßig dünnem Blech für den Wandbefestigungaclip 1 ermöglicht, ergibt sich auch bei den. Ausführungen nach Fig. 4 und 5, bei denen der mit dem äußeren Rand der unteren Rinnenwand 8 verbundene Randstreifen 9 nach oben und innen abgewinkelt oder so nach innen umgefaltet ist, daß er an der Innenseite der unteren Rinnenwand 8 anliegt.
Da die obere Rinnenwand 6 über dem in der Aufnahmerinne 10 aufgenommenen Randflansch 14 liegt, kann die C-Profilschiene 11 nicht angehoben werden, d.h. in Richtung auf die Grundplatte 2 hin verschoben werden, weil der Randflansch 14 an der oberen Rinnenwand 6 anstößt und sich dort abstützt. Auch diese Wirkung trägt dazu bei, ein unbeabsichtigtes Lösen der Verbindung zu verhindern. Die Breite des Wandbefestigungsclips 1 entspricht angenähert der Breite der C-Profilschiene 11. Ohne Veränderung der Funktion kann die Höhe der Stegfläche 5 unterschiedlich gewählt werden, je nachdem, in welchem Abstand die C-Profilschiene 11 von der Wand oder Decke gehalten werden soll.

## Patentansprüche

1. Wandbefestigungsclip aus Blech für C-Profilschienen mit einer Grundplatte mit mindestens einem Schraubloch, deren beide einander gegenüberliegenden Ränder jeweils mit einem Rastbügel für einen der beiden Randflansche der C-Profilschienenverbunden sind, dadurch gekennzeichnet, daß jeder Rastbügel eine nach außen geöffnete Aufnahmerinne (10) für den Randflansch (14) der C-Profilschiene (11) bildet und daß die von der Grundplatte (2) abgekehrte, untere Rinnenwand (8) nach außen und zur Grundplatte (2) hin ansteigend verläuft.

2. Wandbefestigungsclip nach Anspruch 1, dadurch gekennzeichnet, daß jeder der beiden gegenüberliegenden Ränder der Grundplatte (2) durch einen Stegabschnitt (5) mit der Außenkante der oberen Rinnenwand (6) verbunden ist.

3. Wandbefestigumgsclip nach Anspruch 1 oder 2, dadurch gekennzeichnet, daß der äußere Rand der unteren Rinnenwand (8) mit einem Randstreifen (9) verbunden ist, der in das Innere der Aufnahmerinne (10) umgefaltet ist.

4. Wandbefestigungsclip nach Anspnich 3, dadurch gekennzeichnet, daß der Randstreifen (9) an der unteren Rinnenwand (8) anliegt.

5. Wandbefestigungsclip nach Anspruch 3, dadurch gekennzeichnet, daß der Randstreifen (9) frei in die Aufnahmerinne (10) hineinragt.

6. Wandbefestigungsclip nach Anspruch 5, dadurch gekennzeichnet, daß der Randstreifen (9) angenähertehorizontal verläuft.

7. Wandbefestigungsclip nachAnspruch 5, dadurch gekennzeichnet, daß der Randstreifen (9) parallel zur oberen Rinnenwand (6) verläuft.

8. Wandbefestigungsclip nach Anspruch 5, dadurch gekennzeichnet, daß der Randstreifen (9) an seiner inneren, freien Kante (16) nach unten abgewinkelt ist.

9. Wandbefestigungsclip nach Anspruch 5, dadurch gekennzeichnet, daß der Randstreifen (9) nach oben und innen abgewinkelt ist.
